# FASCICULE DE BREVET EUROPEEN

(11) **EP 0 071 584 B1**
(45) Date de publication et mention de la délivrance du brevet: **04.06.1986**
(21) Numéro de dépôt: 82830209.1
(22) Date de dépôt: 21.07.1982
(51) Int. Cl.: B65B 5/10, B65B 61/06

(54) **Dispositif pour la mise en boîtes automatique de sachets sous étuis**
Vorrichtung zum automatischen Einbringen von Beuteln in Schachteln
Device for automatically boxing bags in cartons

(30) Priorité: 27.07.1981 IT 63181
(43) Date de publication de la demande: 09.02.1983
(73) Titulaire: Donati, Gino, I-47033 Cattolica (FO) (IT)
(72) Inventeur: Donati, Gino, I-47033 Cattolica (FO) (IT)
(74) Mandataire: Baldi, Claudio

## Description

La présente demande de brevet pour invention industrielle concerne un dispositif mécanique pour la mise en boîtes automatique de sachets en étuis de carton, en les prélevant directement à la sortie de la machine pour la mise en sachets.

Le conditionnement en sachets de papier, fermés hermétiquement par thermosoudure, est toujours plus demandé sur le marché, tant dans le secteur alimentaire que pharmaceutique, où, particulièrement pour les spécialités médicinales poudreuses ou granuleuses solubles dans l'eau, on tend toujours plus à la distribution en sachets monodoses.

Pour une appréciation plus facile et immédiate, des qualités et des avantages offerts par la machine selon l'invention, par rapport aux machines équivalentes qui sont déjà en activité, il est opportun de préciser, qu'un ruban continu de sachets disposés en colonne et alignés, sort des machines automatiques préposées à la mise en sachets des produits.

L'objet du brevet français N° 1 588 588, concerne un procédé pour sectionner un chapelet continu en une série de portions distinctes, suivant lequel on amène une extrémité du chapelet dans un alvéole d'une roue-étoile du type spécifié, un contre-couteau fixe étant associé à chaque alvéole, on déplace un couteau mobile coopérant en regard du contre-couteau fixe pour sectionner une portion d'extrémité du reste du chapelet, dans le premier alvéole, et on entraîne la portion d'extrémité sectionnée autour de l'axe de la roue-étoile vers un poste de décharge.

La machine réalisant un tel procédé est fortement pénalisée pour sa complexité de construction.

Selon une autre technique antérieure, le dit ruban continu est coupé transversalement et longitudinalement à la sortie des sachets uniques ou des paires de sachets, qui sont prélevés par des pinces ou des ventouses et empilés, selon le nombre désiré, dans des paniers ou des casiers destinés au transport des piles pré-formées dans la machine de mise sous étuis.

Ce procédé présente des phases critiques durant le fonctionnement à cause surtout de l'irrégularité de surface de chaque sachet, qui, durant le transport de la pile peut facilement glisser de la position horizontale correcte, en assumant des positions d'angles qui peuvent causer des encastrements et des coincements conséquents durant la phase de transport et la phase d'introduction de la pile pré-formée dans la boîte de carton.

Selon une technique ultérieure connue, le ruban continu de sachets, sortant de la machine pour la mise en sachets, est perforé soit transversalement soit longitudinalement entre les sachets (genre feuille de timbres) de manière à pouvoir effectuer, à un poste approprié, la séparation par déchirure de sachets seuls ou de paires de sachets, qui sont successivement prélevés et introduits, au moyen de pinces ou de ventouses, dans la boîte de conditionnement.

La phase critique et incertaine de ce dernier procédé, est celle de la déchirure, qui reste difficilement régulière et constante, à cause de la difficulté de trouver un juste degré de perforation qui, d'une part, garantisse une continuité consistante de la feuille et d'autre part, la régularité de déchirure sous légère tension.

Le but de la présente invention est d'éliminer les inconvénients susdits en réalisant un dispositif mécanique apte à garantir une continuité régulière de fonctionnement lors de la mise en boîtes automatique de sachets de papier en étuis de carton.

Un autre but de l'invention est de réaliser une machine autonome et indépendante, apte à être directement accouplée à une machine pour la mise en sachets traditionnelle, de manière à créer une ligne de conditionnement continue, où le produit est tout d'abord mis en sachets, puis en boîtes dans des étuis de carton qui contiennent un nombre pré-fixé d'unités.

Le dispositif selon l'invention est principalement défini par la revendication 1 en référence à FR-A-1 588 588 et le procédé correspondant par la revendication 3.

L'empilage des sachets dans la boîte de conditionnement se produit donc automatiquement, selon l'invention, par simple chute gravitationnelle des sachets, l'un sur l'autre, au fur et à mesure qu'ils sont tranchés.

Tel système de mise en boîtes élimine les inconvénients susdits, qui interviennent d'une part, lors de la phase de transport de piles pré-formées ayant une stabilité incertaine et d'autre part, lors de la phase de déchirure des rubans continus de sachets perforés.

En même temps, on élimine tout organe de prélèvement (pinces, ventouses etc.) au poste de tranchage des sachets et au poste de mise en boîtes des sachets en question, en simplifiant considérablement la structure et l'entretien de la machine et ayant des coûts de réalisation substantiellement réduits.

Pour éclairer au maximum le lecteur, la description de l'invention, se poursuit en se référant aux dessins en annexe, reportés uniquement à titre explicatif et non limitatif, où on a représenté une forme préférée de réalisation de la machine selon l'invention.

Le dessin n° 1 est une vue perspective de la machine selon l'invention représentée schématiquement.

Le dessin n° 2 est une vue du haut de la machine selon l'invention, représentée schématiquement.

Dans la forme de réalisation reportée sur les dessins susdits on a supposé que la machine comprend deux pistes d'avancement alimentées par des rubans longitudinaux composés par des paires de sachets.

En référence aux dessins susdits, le dispositif mécanique selon l'invention comprend:
a) un poste de tranchage, où la lame (1) tranche le ruban de sachets (A) transversalement à guillotine par rapport à la ligne médiane du cordon de thermosoudure transversal (B) entre sachet et sachet;
b) un mécanisme d'alimentation du poste de tranchage susdit, comprend un plan incliné (2), qui pourra avoir une ou plusieurs pistes d'avancement selon les exigences, délimitées par des bords latéraux (2a) qui se terminent immédiatement devant la contre-lame (1a); sur chaque piste une spatule (3), constamment pressée vers le bas par un ressort (8) glisse, pivotée sur un arbre horizontal (4), situé au-dessus d'un plan incliné (2) et ancré à un chariot (5) qui est doué d'un mouvement alternatif par l'intermédiaire d'un mécanisme de bielle-manivelle; le chariot (5) et l'arbre (4) qui lui sont solidaires, accomplissent des courses alternatives le long d'une direction parallèle au plan incliné (2). A la base du plan incliné (2), pour chaque piste d'avancement, des rouleaux fous (6) sont prévus, qui supportent les rubans continus de sachets (A) provenant de la machine pour la mise en sachets; en outre, le mécanisme d'alimentation prévoit également une mâchoire (7) pour chaque piste d'avancement, qui est actionnée par un mécanisme de manivelle approprié, apte à maintenir bloquée sur la contre-lame de tranchage (1a), durant un intervalle de temps préfixé, le sachet ou la paire de sachets en tête du ruban de sachets situés le long du plan incliné (2);
c) un poste d'attente des étuis de carton (C) qui se trouvent immédiatement en-dessous et au-delà du poste de tranchage susdit, chacun d'eux étant en correspondance d'une piste d'avancement, disposés en colonne, selon une direction perpendiculaire à celle de l'avancement des sachets, à l'intérieur d'un couloir muni de pousseurs avec avancement intermittent programmable.

Il est à noter que l'angle d'incidence de la spatule (3) sur le plan incliné (2) peut être réglé en déplaçant l'arbre (4) dans la boutonnière spéciale (5a) prévue sur le chariot (5).

Après avoir examiné la configuration structurale du dispositif mécanique selon l'invention, considérons à présent les modalités et la séquence des différentes phases d'opération.

La feuille de sachets sortant de la machine automatique pour la mise en sachets doit être coupée en plusieurs rubans longitudinaux, d'un ou de plusieurs sachets, qui sont acheminés sur le plan de manoeuvre (2) du dispositif en question.

Supposons que le cycle commence avec la course de descente de la lame (1).

Durant le tranchage, des sachets en tête de chaque piste d'avancement, qui ont été poussés au-delà du fil de tranchage, sont maintenus sur la contre-lame (1a) de la mâchoire (7) susdite, qui agit le long du cordon de thermosoudure (B), transversal, qui existe entre les sachets.

Durant la phase de descente et de tranchage par la lame (1), le chariot (5) fait sa course de retour à vide et vers le bas, emportant par conséquent la spatule (3) qui glisse sur la rangée de sachets situés au-dessous, qui ne peut guère reculer, vu qu'elle est maintenue par la mâchoire (7).

A la course de retour du chariot (5), la spatule (3) s'arrête à la moitié du cordon de thermosoudure transversal (B) suivant, et donc durant la course de remontée, la spatule (3) glisse en partie sur le cordon susdit et commence à pousser vers l'avant la rangée de sachets uniquement quand elle intercepte le relief qui se crée sur le bord du cordon de thermosoudure susdit.

L'interception du relief susdit est également aidée par la présence du produit à l'intérieur du sachet, étant donné que l'acheminement verticalement vers le haut, puis l'avancement en montée sur le plan incliné (2) produit par gravité l'accumulation du produit d'un côté du sachet, en bordure du cordon de soudure.

L'effet susdit de la mise en tas du produit d'un côté du sachet se produit durant le tronçon parcouru verticalement vers le haut du ruban de sachets, et en conséquence le plan incliné (2) pourrait être horizontal, selon une forme préférée de réalisation.

Durant la course active, la spatule (3) pousse en avant la rangée de sachets jusqu'à ce qu'elle amène au-delà du plan de tranchage, les sachets de tête, qui s'arrêtent, grâce à la mâchoire (7), en position suspendue au-dessus de la boîte où ils doivent être introduits après avoir été tranchés.

En conséquence de ce qui a été exposé, on peut noter que la course active de la spatule (3) se révèle de fait toujours de longueur inférieure à sa course mécanique et que le tronçon de course excédant est dissipé, à chaque cycle, par le glissement sur le cordon de thermosoudure (B) qui n'offre aucun point d'appui à la spatule, jusqu'au relief marginal cité.

Le fait de procéder de la dite manière, permet de faire avancer exactement un sachet à la fois dans la mesure effective de sa longueur, indépendamment de la course mécanique de la spatule ou de l'avancement effectif obtenu durant le cycle précédent.

Cela permet d'éviter le cumul des éventuelles différences de pas que l'on peut relever d'un sachet à l'autre et qui sont imputables à des allongements, des raccourcissements, ou des pliures de papier, durant la formation des sachets dans la machine pour la mise sous sachets.

En conclusion, on peut synthétiser en précisant que la course de descente et de remontée de la lame (1) se produit en même temps que la course à vide et en arrière de la spatule (3) avec une rangée de sachets maintenus par la mâchoire abaissée, alors que la course active en avant de la spatule (3) se produit avec la mâchoire (7) et la lame de tranchage relevées.

Le dispositif selon l'invention prévoit également un «pied pousseur» (9), qui s'actionne en même temps que la lame (1) par chute libre, ou, aidé par des ressorts de rappel.

Le «pied pousseur» en question poursuit sa course vers le bas au-delà du fil de tranchage en accompagnant les sachets tranchés jusqu'à l'intérieur de la boîte de carton (C) qui se trouve en-dessous et il exécute à chaque cycle, une action de pression sur la pile de sachets qui se forme au fur et à mesure.

Pour favoriser une stratification horizontale régulière des sachets dans l'étui on a prévu des petites étagères d'appui latérales (10) pour chaque sachet ou paire de sachets, où les sachets stationnent brièvement après avoir été tranchés et d'où le «pied pousseur» par sa course de descente rapide les emporte et les pousse vers le bas jusque dans la boîte.

Il est entendu que la présente description se réfère à une forme préférée de réalisation de la machine selon l'invention, en omettant des détails de constructions, des organes de mouvement et les cames nécessaires ainsi que leur mise en phase, parce qu'ils sont considérés comme n'étant pas essentiels à la compréhension de l'invention et qu'ils sont facilement réalisables par des techniciens du secteur.

## Revendications

1. Dispositif pour la mise en boîtes automatique de sachets en étuis, comprenant un poste de tranchage pour séparer les uns des autres les sachets initialement reliés entre eux selon au moins un ruban par des zones de soudage, dans lequel une lame (1) mobile, en coopération avec une contre-lame (1a), tranche transversalement le ruban de sachets dans la zone de thermosoudure transversale qui existe entre un sachet et le suivant, caractérisé en ce que le poste de tranchage est du type à guillotine, et en ce que le dispositif comporte en outre:
- un mécanisme d'alimentation du poste de tranchage qui comprend un plan (2) à une ou plusieurs pistes d'avancement, une spatule (3) disposée au-dessus de chaque piste d'avancement et constamment pressée par un ressort (8) vers un ruban de sachets qui stationnent sur le plan, cette spatule étant montée à pivotement sur un arbre horizontal (4) supporté par un chariot doué d'un mouvement alternatif selon une direction parallèle au plan et une mâchoire (7), pour chaque piste d'avancement actionnée par un mécanisme approprié de manivelle et apte à bloquer sur la contre-lame (1a), durant la phase de tranchage, le sachet ou la paire de sachets chefs de file du ruban de sachets poussé le long du plan; et
- un poste d'attente des étuis de carton (c), où les sachets doivent être empilés et qui stationnent immédiatement en-dessous des sachets soumis au tranchage, chacun d'eux en correspondance d'une piste d'avancement, les étuis étant disposés selon une direction perpendiculaire à la direction d'avancement des sachets sur le plan.

2. Dispositif pour la mise en boîte automatique de sachets en étuis, selon la revendication 1, caractérisé en ce qu'il prévoit, immédiatement en aval de la lame (1), deux pattes d'appui latérales (10) pour chaque piste d'avancement sur lesquelles les sachets stationnent un moment après qu'ils ont été tranchés et d'où ils sont poussés dans l'étui sous-jacent (C) par un pied pousseur (9).

3. Procédé pour la mise en boîtes automatique de sachets en étuis, mettant en oeuvre le dispositif selon les revendications 1 et 2, caractérisé par le fait de comprendre les phases suivantes:
a) descente de la lame de tranchage (1) et tranchage des sachets chefs de file, bloqués au-delà du plan de tranchage en position suspendue chacun exactement au-dessus d'un étui (C) de conditionnement grâce à la mâchoire (7) qui s'appuie sur la contre-lame (1a);
b) chute, par gravité, des sachets tranchés sur les pattes d'appui latérales (10), et interception immédiatement successive par le pied pousseur (9), qui dépasse le plan de tranchage et accompagne les sachets jusque dans l'étui (C) qui se trouve au-dessous, où il exécute à chaque cycle, une action de pression sur la pile de sachets qui se forme au fur et à mesure;
c) course à vide, en arrière, du chariot (5) porte- spatule, en même temps que la course de descente et de remontée de la lame de tranchage (1) et du pied pousseur (9) correspondant aux phases a) et b) ci-dessus; lors de cette course en arrière du chariot (5), la spatule (3) glisse au-dessus de la file de sachets qui se trouvent sur le plan (2) où ils sont maintenus par la mâchoire (7) qui reste pressée sur la contre-lame (1a) et s'arrête au-dessus d'un cordon de soudures entre deux sachets;
d) course d'avancement du chariot (5) porte- spatule avec mâchoire (7) soulevée: au début de cette course vers l'avant, la spatule (3) glisse sur le tronçon thermosoudé et commence à pousser vers l'avant la file de sachets uniquement quand elle intercepte le relief du sachet en bordure du tronçon thermosoudé de manière à avancer et disposer les sachets chefs de file au-delà du plan de tranchage où ils sont alors bloqués par la mâchoire (7) dans l'attente de la prochaine course de descente de la lame.

4. Procédé pour la mise en boîtes automatique de sachets en étuis, selon la revendication 3, caractérisé par le fait que l'acheminement des rubans continus de sachets sur le plan d'action survient en parcourant verticalement un tronçon vers le haut de manière à permettre, grâce à la gravité, l'accumulation du produit d'un côté du sachet, en bordure du cordon de thermosoudure transversal qui existe entre un sachet et le suivant.

## Claims

1. Machine for the automatic boxing of bags including a cutting station to separate one bag from the other, since they are initially linked to form at least one chain by means of welding seams, in which a mobile blade (1) together with a counter-blade (1a) transversally cuts the chain of bags at the heat welded transversal seam which is between one bag and the next. It is characterized by the fact that the cutting station is of the guillotine type and by the fact that it also includes the following:
- a device which supplies the cutting station, consisting of a plane with one or more feed lines, a spatula (3) above each line constantly under pressure from a spring (8) to press on the chain of bags lying on the plane. This spatula is hinged on a horizontal shaft (4) supported by a slide with a reciprocating motion in a direction parallel to the plane, and a clamp (7) for each feed line which is set in motion by a crank mechanism to block the bag or pair of bags pushed along the plane, at the counter-blade (1a) during the cutting phase;
- a waiting station for the cardboard boxes (C) into which the bags are to be inserted, which are immediately under the bags to be cut, each in a position corresponding to one feed line, since the boxes are placed perpendicularly to the direction in which the bags move forward on the plane.

2. Machine for the automatic boxing of bags, according to claim 1, characterized by the fact that immediately after the blade (1), two lateral shelves (10) are provided for each feed line. The bags stop briefly on these two shelves after being cut and are then removed and pushed right into the underlying cardboard box (C) by means of a pressing foot (9).

3. System for the automatic boxing of bags as presented in the machine at reference in claims 1 and 2, characterized by the fact that it consists of the following phases:
a) Descent of the blade (1) and cutting of the bags at the head, which are held beyond the cutting plane so that each bag is in position suspended immediately above a box (C), by means of the relevantclamp (7) which rests on the counterblade (1a).
b) Drop, by gravity, of the cut bags, onto lateral support shelves (10) and immediate interception by the «pressing foot» (9) which goes beyond the cutting plane and accompanies the bags rights into the box (C) below; during each cycle, it carries out a pressing action on the pile of bags which is gradually formed in the box.
c) Backward idle strocke of the spatula slide (5), at the same time as the descent and ascent of the cutting blade (1) and of the «pressing foot» (9), corresponding to phases a) and b); during this backward stroke of the slide (5) the above mentioned spatula (3) slides onto the top of the chain of bags below on the plane (2), held in place there by the above mentioned clamp (7) which stays pressed against the counter-blade (1a), and stops above a welding seam in between two bags.
d) Forward stroke of spatula slide (5) with the clamp (7) raised: at the start of the forward stroke the above mentioned spatula (3) slides onto the heat welded section and starts pushing the chain of bags forwards only when it intercepts the projection of the bag on the edge of the heat welded section, so as to move the bags forward and arrange the bags at the head beyond the cutting plane where they are then stopped by the clamp (7), to await the subsequent descent of the blade.

4. System for automatic boxing of bags, according to claim 3, characterized by the fact that continuous chains of bags are conveyed to the working plane by vertically following a course leading upwards, so as to allow, by gravity, the accumulation of the product in the bottom of the bag, close to the edge of the transversal welding seam in between one bag and the next.

## Patentansprüche

1. Vorrichtung zum automatischen Einschachteln von Papiertütchen in Pappschachteln, mit einer Schneidestation zur Trennung der anfangs verbundenen Tütchen. Eine bewegliche Klinge (1) schneidet zusammen mit einer Gegenklinge (1a) den Tütenstreifen in der warmgeschweissten Quernaht, die zwischen den einzelnen Tütchen liegt, quer durch. Charakterisierend für die Vorrichtung sind die Guillotine-Schneidestation und folgende Bestandteile:
-ein Beförderungsmechanismus der Schneidestation, der eine schiefe Ebene (2) mit einer oder mehreren Beförderungsbahnen und einen Spatel (3), der über jeder einzelnen Beförderungsbahn angeordnet ist und konstant von einer Feder (8) gegen den auf der Ebene liegenden Tütenstreifen gedrückt wird, umfasst. Der Spatel (3) ist an einer horizontalen Welle (4) angeordnet, die von einem Schlitten gestützt wird, der eine hin und her Bewegung parallel zur Ebene ausführt. Eine Spannbakke (7) für jede einzelne Förderbahn, die durch ein geeignetes Kurbelgetriebe betätigt wird und die Tüte oder das Tütenpaar, die an der Spitze des Streifens stehen, in der Schneidephase auf der Gegenklinge (1a) festhalten kann;
- eine Wartestation für die Pappschachteln (c), die unmittelbar unter den zu schneidenden Tütchen stehen und in die dieselben eingefügt werden müssen. Jede einzelne der Schachteln entspricht jeweils einer Beförderungsbahn und steht lotrecht zu der Richtung in der die Tütchen befördert werden.

2. Eine Vorrichtung zum automatischen Einschachteln von Papiertütchen in Pappschachteln nach Anspruch 1, gekennzeichnet durch zwei unmittelbar nach der Klinge (1) angebrachte seitliche Stützkonsolen (10) für jede Beförderungsbahn. Über diesen Stützkonsolen (10) werden die Tüten nach dem Schneiden kurz angehalten und von dort in die Pappschachteln (C) geschoben, die unter einem Drückfuss (9) stehen.

3. Verfahren zum automatischen Einschachteln von Papiertütchen in Pappschachteln, die in der Vorrichtung, die Gegenstand der Ansprüche 1 und 2 ist, ausgeführt wird, und durch folgende Arbeitsgänge gekennzeichnet ist:
a) Abwärtslauf der Klinge (1) und Schneiden der ersten Tüten, die nach der Schneideebene, durch die jeweilige Spannbacke (7), die auf der Gegenklinge (1a) liegt, festgehalten werden, wobei jede einzelne Tüte genau über einer Pappschachtel hängt.
b) Der Schwerkraft wegen fallen die geschnittenen Tütchen auf seitliche Stützkonsolen (10), unmittelbar darauf werden sie von dem Drückfuss (9), der die Schneideebene durchläuft und die Tüten bis in die unterstehenden Pappschachteln (C) begleitet, wo er bei jedem Zyklus eine Drückwirkung auf den sich langsam bildenden Tütenstapel ausübt, übernommen.
c) Leer- und Rücklauf des Spatelschlittens (5): Dieser Lauf geschieht entsprechend den Phasen a) und b) gleichzeitig zum Auf- und Abwärtslauf der Klinge (1) und des «Drückfusses» (9); während diesem Rücklauf des Schlittens (5) streift der Spatel (3) über die Tütenreihe, die auf der schiefen Ebene (2) liegt und dort von der Spannbacke (7), welche auf die Gegenklinge (1a) gedrückt ist und über der Schweissnaht zwischen den Tüten anhält, festgehalten wird.
d) Vorschub des Spatelschlittens (5) mit der gehobenen Spannbacke (7): am Anfang des Vorschubes gleitet der Spatel (3) auf der Schweissnaht und beginnt die Tütenreihe, nur wenn er die Hervorhebung der Tüte am Rande der Schweissnaht erfühlt, voranzuschieben, so dass die ersten Tütchen über die Schneideebene hinaus befördert - und dort angeordnet werden, wo sie dann der Spannbacke (7) festgehalten werden und auf den folgenden Abwärtslauf der Klinge warten.

4. Verfahren zum automatischen Einschachteln von Papiertütchen in Pappschachteln nach Anspruch 3, gekennzeichnet durch das Leiten der fortlaufenden Tütenstreifen, wobei sich durch das senkrechte Laufen nach oben des Streifens, das Produkt, der Schwerkraft wegen, im Tütenboden nahe der Schweissnaht anhäuft.
